# EUROPÄISCHE PATENTSCHRIFT

(11) **EP 0 676 235 B1**
(45) Veröffentlichungstag und Bekanntmachung des Hinweises auf die Patenterteilung: **30.06.1999**
(21) Anmeldenummer: 95104923.8
(22) Anmeldetag: 03.04.1995
(51) Int. Cl.: B01F 15/00

(54) **Baustoff-Trogmischer mit einer verschleissfesten Auskleidung**
Building material trough mixer with a wear-resistant liner
Mélangeur à bac pour des matériaux de construction avec un revêtement anti-usure

(30) Priorität: 05.04.1994 DE 4411684
(43) Veröffentlichungstag der Anmeldung: 11.10.1995
(73) Patentinhaber: ELBA-WERK Maschinen-Gesellschaft mbH, D-76275 Ettlingen (DE)
(72) Erfinder: Schwab, Dieter, D-76359 Marxzell (DE)
(74) Vertreter: Pietruk, Claus Peter

(56) Entgegenhaltungen:
- EP-A- 0 241 723
- DD-A- 41 453
- DE-B- 1 237 936
- GB-A- 1 401 580
- US-A- 3 619 439
- US-A- 4 046 326

## Beschreibung

Die vorliegende Erfindung bezieht sich auf einen Baustofftrogmischer mit einer verschleißfesten Auskleidung nach dem Oberbegriff des Patentanspruchs 1.

Baustofftrogmischer dieser Art sind lange bekannt (vergleiche DE-PS 12 37 936 und DD -PS 41 453) und haben sich im Großen und Ganzen auch bewährt.

Man ist in der Betonbereitungstechnologie im allgemeinen zunächst davon ausgegangen, daß es gar keine andere Möglichkeit gäbe, als die Verschleißplatten Stück für Stück mit der Trogwandung zu verschrauben und man hat sich dem Glauben hingegeben, mit dieser Art der Verschleißplattenbefestigung sei es möglich, einzelne Verschleißplatten im Falle ihrer Zerstörung relativ einfach austauschen zu können. Auch hatte man sich offenbar damit abgefunden, den durch die Schraublöcher bedingten erhöhten Verschleiß in Kauf nehmen zu müssen.

Ein besonderes Problem in Verbindung mit den bekannten Verschleißplatten berührt das Ersatzteilgeschäft. In Anbetracht dessen, daß es sich bei diesen Verschleißplatten aufgrund der geforderten Verschleißfestigkeit um teure Bauteile handelt, hat sich ein Piraterie-Markt entwickelt, der das Ersatzteilgeschäft für die Erstausrüster erheblich stört.

Diese vorgenannten Problempunkte galt es, einmal grundsätzlich neu anzudenken, mit dem Ziel, neue Möglichkeiten für die Verschleißplattenbefestigung zu konzipieren.

Ein erster Denkanstoß bezüglich einer neuen, schraubenlosen Verschleißplattenbefestigung ist der DD-PS 41 453 zu entnehmen. Hierbei sind die Verschleißplatten auf die Troginnenwandung aufgelegt und nach Art eines Stützbogens gegeneinander verspannt. Dabei liegen die achsparallelen Verschleißplattenkanten stumpf aneinander an und es ist ohne weiteres einsichtig, daß dabei die Gefahr besteht, daß das über diese achsparallelen Stoßkanten hinwegbewegte Mischgut bei Unebenmäßigkeiten die Verschleißplatten u.U abhebt.

Die der vorliegenden Erfindung zugrunde liegende Aufgabe besteht darin, eine verschleißfeste Baustoff-Trogmischer-Auskleidung der gattungsgemäßen Art anzugeben, die einerseits ohne Schraublöcher zu befestigen sind und die andererseits in der Bewegungsrichtung des Mischguts betrachtet gut miteinander "verzahnt" und verspannbar sind.

Die vorgenannte Aufgabe wird durch die im Anspruch 1 wiedergegebenen Merkmale gelöst.

Mit anderen als im Hauptanspruch gebrauchten Worten besteht der Kern der vorliegenden Erfindung darin, die Auskleidung eines Baustofftrogmischers über einfach aufgelegte , sich über eine komplementäre Verrasterung gegenseitig haltende und stützende Verschleißplatten zu realisieren, die lückenlos aneinander anschließen und über (eine) gemeinsame Spannleiste(n) relativ zueinander verspannt sind.

Damit entfallen a priori die genannten Schraublöcher, d.h. die Angriffsfläche für einen Verschleiß an den Schraubenköpfen und an den Schraublöchern entfällt. Darüberhinaus können die auf dem Markt befindlichen Verschleißplatten der "alten Art", d.h. mit Schraublöchern dann nicht mehr verwendet werden, wenn die Baustoffmischtröge den neuen Verschleißplatten entsprechend gebaut sind, d.h. wenn diese Mischtröge keine Schraublöcher mehr aufweisen. Schließlich ist noch anzumerken, daß die neuen Verschleißplatten wesentlich einfacher zu montieren sind, d.h. die erfindungsgemäß neue Auskleidung eines Baustofftrogmischers ist auch ganz erheblich preisgünstiger.

Weiterbildungen und besondere Ausgestaltungen der verschleißfesten Auskleidung sind Gegenstand der Unteransprüche 2 bis 6.

Die Einzelheiten der vorliegenden Erfindung werden im folgenden anhand der Zeichnung näher erläutert. Diese zeigt in
- Fig. 1: die Prinzipdarstellung einer verschleißfesten Auskleidung anhand eines aufgeschnittenen Mischtrogs für einen sogenannten Einwellen-Trogmischer, wobei die Verschleißplatten kantenseitig nut-/feder-ähnlich "verzahnt" sind;
- Fig. 2: ein zweites Ausführungsbeispiel der verschleißfesten Auskleidung nach Fig. 1.

Der Mischtrog 1 ist ein zylindrischer Körper, dessen Innenwandung 2 mit Verschleißplatten 3 belegt ist. Diese Verschleißplatten 3 sind der Krümmung der Innenwandung 2 entsprechend gebogen, so daß sie an dieser flächenhaft anliegen. Grundsätzlich spielt es keine Rolle, ob die Verschleißplatten 3 , wie in der Zeichnung dargestellt, schachbrettartig angeordnet sind, oder ob sie zum Beispiel mit einem vorgegebenen Teilungsmaß in Umfangsrichtung gegeneinander versetzt sind. Diese Beschreibung der verschleißfesten Auskleidung ist gleichermaßen für Baustoffmischtröge nach dem Stand der Technik zutreffend.

Die vorliegende Erfindung bezieht sich auf die Befestigung beziehungsweise Fixierung der Verschleißplatten 3 im Mischtrog 1. Auszugehen ist dabei davon, daß die Verschleißplatten 3 je für sich an ihren achsparallel zur Achse des Mischtrogs 1 gelegenen Kanten eine paarweise konvex-konkave komplementäre keilförmige nut-/feder-ähnliche Formgestaltung 4 aufweisen. Die Verschleißplatten 3 werden so - umfangsmäßig betrachtet - aneinander angefügt, so daß sie quasi selbsttragend an der Innenwand 2 des Mischtrogs 1 anund aufliegen. Die Formgestaltung 4 ist dabei so ausgeführt, daß beim Verspannen der Verschleißplatten 3 eine in radialer Richtung orientierte Vorspannung entsteht.

Die genannte Verspannung wird dem dargestellten Ausführungsbeispiel entsprechend dadurch erreicht, daß parallel zu den Kanten der Einfüllöffnung 5 des Mischtrogs 1 je eine Spannleiste 6,7 vorgesehen ist, deren eine - vergleiche Spannleiste 6 - eine konkav ausgebildete Kante 8 hat, und deren andere - vergleiche Spannleiste 7 - eine konvex ausgebildete Kante 9 hat. Die genannten Kantenausbildungen entsprechen der konvex-konkaven nut-/feder-ähnlichen Formgestaltung 4. Generell ist es ausreichend, eine der Spannleisten 6 oder 7 mit Langlöchern 10 zu versehen, um sie in Umfangsrichtung betrachtet gegen die jeweils andere Spannleiste 7 und 6 anstellen beziehungsweise nachstellen zu können (vergleiche Pfeil X).

Um die Verspannung und Halterung der Verschleißplatten 3 zu erhöhen, können - nach Art der in der DD-PS 41 453 offenbarten Mischer-Auskleidung - auch die in Umfangsrichtung liegenden Kanten eine konvex-konkav ausgebildete, komplementäre keilförmige nut-/feder-ähnliche Formgestaltung aufweisen. Grundsätzlich ist es darüberhinaus auch denkbar und möglich zwischen der Innenwand 2 des Trogmischers 1 und den Verschleißplatten 3 eine plastische Masse und/oder eine Kunststoffauflage und/oder eine Gummimatte einzulegen.

Anhand von Fig. 2 wird ein weiteres (zweites) Ausführungsbeispiel einer verschleißfesten Auskleidung erläutert.

Die Kantenausbildung der Verschleißplatten 3'/3'' ist dabei so, daß jede Verschleißplatte 3', 3'' an beiden Kanten identisch ausgebildet ist. So sind dann in Umfangsrichtung betrachtet je nacheinander eine Verschleißplatte 3' mit zwei konvexen Kanten 4' und eine Verschleißplatte 3'' mit zwei konkaven Kanten 4'' montiert.

## Patentansprüche

1. Baustoff-Trogmischer mit einer verschleißfesten Auskleidung,
bestehend aus einer Vielzahl dicht nebeneinander angeordneter auswechselbarer Verschleißplatten,
die auf der Innenwand (2) des Mischtrogs (1) aufliegend nach Art eines Stützbogens verspannt sind,
dadurch gekennzeichnet,
daß die Verschleißplatten (3) längs ihrer achsparallel zum Trogmischer (1) liegenden Kanten je eine paarweise konvex-konkave komplementäre keilförmige nut-/federähnliche Formgestaltung (4) aufweisen, und
daß über den Umfang des Trogmischers (1) betrachtet den freien Kanten der Verschleißplatten (3) achsparallel zum Trogmischer (1) betrachtet mindestens eine gemeinsame Spannleiste (6,7) mit einer der konvex-konkaven keilförmigen nut-/federähnlichen Formgestaltung (4) entsprechenden Kantenausbildung (8,9) zugeordnet ist.

2. Baustoff-Trogmischer nach Anspruch 1,
dadurch gekennzeichnet,
daß mindestens eine der Spannleisten (6,7) in Umfangsrichtung betrachtet nachstellbar (Langlöcher 10) ausgebildet ist.

3. Baustoff-Trogmischer nach Anspruch 1 oder 2,
dadurch gekennzeichnet,
daß die Verschleißplatten (3) längs ihrer in Umfangsrichtung liegenden Kanten jeweils paarweise komplementär entsprechend einer konvex-konkaven keilförmigen nut-/federähnlichen Formgestaltung ausgebildet sind.

4. Baustoff-Trogmischer nach einem der Ansprüche 1 bis 3,
dadurch gekennzeichnet,
daß die konvex-konkave keilförmige nut-/federähnliche Formgestaltung (4) so ist, daß beim Verspannen der Spannleiste (6,7) an den Verschleißplatten (3) eine radial nach außen wirkende Vorspannung entsteht.

5. Baustoff-Trogmischer nach einem der Ansprüche 1 bis 4,
dadurch gekennzeichnet,
daß zwischen der Innenwand (2) des Trogmischers (1) und den Verschleißplatten (3) eine plastische Masse und/oder eine Kunststoffauflage und/oder eine Gummimatte vorgesehen ist (sind).

6. Baustoff-Trogmischer nach einem der Ansprüche 1 bis 5,
dadurch gekennzeichnet,
daß die Verschleißplatten (3',3'') jeweils an ihren achsparallel zum Trogmischer (1) liegenden Kanten konkav oder konvex keilförmig ausgebildet sind, und daß je eine Verschleißplatte mit konkaven Kantenausbildungen und eine solche mit konvexen Kantenausbildungen einander benachbart angeordnet sind.

## Claims

1. Trough mixer for construction materials with abrasion lining,
consisting of a number of interchangeable abrasion plates in close matching arrangement, which are positioned and tensioned on the inner wall (2) of the mixing trough (1) in the manner of a support arch,
characterised by the fact that
the abrasion plates (3) show a paired convex/concave complementary wedge-shaped tongue and groove configuration (4) along their edges which are positioned in parallel to the axis of the trough mixer (1) and
that seen across the circumference of the trough mixer (1), the free edges of the abrasion plates (3) when seen parallel to the axis of the trough mixer (1), share at least one common clamping strip (6,7) with an edge configuration (8,9) corresponding to the convex/concave wedge-shaped tongue and groove configuration (4).

2. Trough mixer for construction materials according to claim 1,
characterised by the fact that
at least one of the clamping strips (6,7) is adjustable in the direction of the circumference (oblong holes 10).

3. Trough mixer for construction materials according to claim 1 or 2
characterised by the fact that
each of a pair of abrasion plates (3) is shaped complementary along their edges in the direction of the circumference according to a convex/concave wedge-shaped tongue and groove configuration.

4. Trough mixer for construction materials according to one of the claims 1 to 3
characterised by the fact that
the concave-convex wedge-shaped tongue and groove configuration (4) is of such a nature that, when the clamping strip (6,7) is tensioned, the abrasion plates (3) become tensioned radially outwards.

5. Trough mixer for construction materials according to one of the claims 1 to 4
characterised by the fact that
provision is made for a plastic compound and/or a plastic support or rubber matting between the inner wall (2) of the trough mixer (1) and the abrasion plates (3).

6. Trough mixer for construction materials according to one of the claims 1 to 5
characterised by the fact that
the abrasion plates (3, 3) each have their axis-parallel edges in respect to the trough mixer (1) shaped in a concave or convex wedge-shaped configuration, and that each abrasion plate with a concave edge configuration is matched by one with a convex edge configuration next to it.

## Revendications

1. Mélangeur à cuve pour matériaux de construction avec revêtement anti-usure se composant de nombreuses plaques interchangeables apposées sur la paroi intérieure (2) de la cuve du mélangeur (1) en formant une sorte d'arc de tension et se caractérisant par le fait :
que les plaques d'usure (3) présentent sur leurs bords parallèles à l'axe du mélangeur à cuve (1) deux par deux des formes convexes-concaves complémentaires de type languette et rainure cunéiformes (4)
et que vu sur l'ensemble de la circonférence du mélangeur à cuve (1) les bords libres des plaques d'usure (3) vu parallèlement à l'axe du mélangeur à cuve (1) bénéficient d'au moins une tringle de tension commune (6, 7) dont la forme de la tranche corresponde à la configuration convexe-concave de type languette et rainure cunéiforme (4).

2. Mélangeur pour matériaux de construction selon revendication 1
caractérisé par le fait
que au moins l'une des tringles de tension (6, 7) soit réalisée de manière ajustable dans le sens de la circonference (trou oblong de 10).

3. Mélangeur pour matériaux de construction selon revendications 1 et 2
caractérisé par le fait
que les plaques d'usure (3) présentent le long de leur bord dans le sens de la circonférence deux par deux des formes convexes-concaves complémentaires de type languette et rainure cunéiformes.

4. Mélangeur pour matériaux de construction selon l'une des revendications de 1 à 3
caractérisé par le fait
que la forme convexe-concave de type languette et rainure cunéiforme (4) soit telle que lors de la mise sous tension de la tringle de tension (6/ 7) les plaques d'usure (3) soient soumises à une force de pré-tension radiale dirigée vers l'extérieur.

5. Mélangeur pour matériaux de construction selon l'une des revendications de 1 à 4
caractérisé par le fait
qu'il soit prévu entre la paroi intérieure (2) de la cuve du mélangeur (3) et les plaques d'usure une masse plastique et/ ou un support en matière synthétique et/ ou un tapis caoutchouc.

6. Mélangeur pour matériaux de construction selon l'une des revendications de 1 à 5
caractérisé par le fait
que les plaques d'usure (3', 3'') présentent sur leurs bords parallèles à l'axe du mélangeur à cuve (1) des tranches concaves ou convexes de type languette et rainure cunéiformes et que chaque plaque d'usure avec une tranche de forme concave soit montée à coté d'une plaque avec une tranche de forme convexe.
